# EUROPÄISCHE PATENTSCHRIFT

(11) **EP 2 796 001 B1**
(45) Veröffentlichungstag und Bekanntmachung des Hinweises auf die Patenterteilung: **20.02.2019**
(21) Anmeldenummer: 12813334.5
(22) Anmeldetag: 19.12.2012
(51) Int. Cl.: H05B 33/08

(54) **DIMMBARER KONVERTER UND DIMMVERFAHREN FÜR LEDS**
DIMMABLE CONVERTER AND DIMMING METHOD FOR LEDS
BALLAST ÉLECTRONIQUE RÉGLABLE EN INTENSITÉ LUMINEUSE ET PROCÉDÉ DE VARIATION D'ÉCLAIRAGE À DEL

(30) Priorität: 23.12.2011 DE 102011089885
(43) Veröffentlichungstag der Anmeldung: 29.10.2014
(73) Patentinhaber: Tridonic GmbH & Co. KG, 6851 Dornbirn (AT)
(72) Erfinder: PEREIRA, Eduardo, CH-8854 Siebnen (CH)
(74) Vertreter: Rupp, Christian
(86) Internationale Anmeldenummer: PCT/EP2012/076185
(87) Internationale Veröffentlichungsnummer: WO 2013/092734

(56) Entgegenhaltungen:
- EP-A1- 1 689 212
- DE-A1- 10 349 553
- DE-A1-102010 002 072

## Beschreibung

Die vorliegende Erfindung betrifft einen dimmbaren LED-Konverter und ein Verfahren zum Betreiben, insbesondere Dimmen, von LED-Strecken. Die Erfindung ist beispielweise zur Steuerung einer oder mehrerer LED-Strecken eines LED-Moduls verwendbar. Insbesondere kann die Erfindung eine erhöhte Farbstabilität des von einem solchen LED-Modul emittierten Lichts erreichen.

Eine LED-Strecke ist mit einer oder mehreren anorganischen oder organischen LEDs versehen. Es ist bekannt, eine oder mehrere LED-Strecken durch einen LED-Konverter mit Strom zu versorgen. Es ist ferner aus dem Stand der Technik bekannt, LED-Strecken ausgehend von einer Dimmvorgabe mit einem LED-Konverter zu dimmen. Üblicherweise werden beim Dimmen zwei bekannte Verfahren angewendet.

Zum einen kann der zeitliche Mittelwert der Amplitude des Stroms durch eine LED-Strecke direkt verändert werden. Dieses Verfahren wird als Amplitudendimmen bezeichnet und ist schematisch in Fig. 1 dargestellt. Um einen Dimmwert A einzustellen, wird die Amplitude des Stroms durch die LED-Strecke zeitlich konstant auf einen Wert I_{A} gesetzt. Um einen anderen Dimmwert B einzustellen, wird die Strom-Amplitude auf einen zeitlich konstanten Wert I_{B} geändert.

Zum anderen ist auch bekannt, die LED-Strecke mit Strom-Impulsen zu betreiben, wobei die Strom-Impulse beispielweise durch Ein- und Ausschalten eines Stroms fester Amplitude erzeugt werden. Dieses Verfahren wird als Pulsweitenmodulation (PWM)-Dimmen bezeichnet und ist in Fig. 2 schematisch dargestellt. Die Dauer der Strom-Impulse und die Pausen zwischen den einzelnen Strom-Impulsen bestimmen den effektiven Strom, der im zeitlichen Mittel durch eine LED-Strecke fließt. Die Impulsdauer (tₑᵢₙ) und die Dauer der Impuls-Pausen (tₐᵤₛ) definieren ein Tastverhältnis (tₑᵢₙ/tₑᵢₙ+tₐᵤₛ). Durch eine Veränderung des Tastverhältnisses kann eine LED-Strecke gedimmt werden.

Sowohl das Amplitudendimmen als auch das PWM-Dimmen weisen spezifische Nachteile auf. Beim Amplitudendimmen kann zusätzlich zu der Änderung der Lichtintensität (d.h. dem gewünschten Dimmeffekt) eine nicht gewünschte Verschiebung der Wellenlänge des Lichts auftreten, welche die Lichtfarbe merklich verändern kann. Das PWM-Dimmen ist dagegen bei niedrigen Dimmwerten nachteilig, da es schwierig ist die benötigten sehr kleinen Tastverhältnisse (d.h. sehr kleine effektive Ströme) einzustellen.

Die EP 1 689 212 B1 schlägt deshalb vor bei sehr niedrigen Dimmwerten Amplitudendimmen einzusetzen und bei höheren Dimmwerten PWM-Dimmen einzusetzen.

Es ist allerdings ferner bekannt, dass das Spektrum, d.h. die Farbe, als auch die Leistung des von einer LED-Strecke emittierten Lichts insbesondere bei niedrigen Dimmwerten nichtlinear mit dem Strom verschieben (dies ist bei der EP 1 689 212 B1 nicht berücksichtigt). Außerdem hängen die genannten Parameter stark von der Temperatur der LED-Strecke ab. Die Temperatur einer LED-Strecke kann beispielweise durch die Umgebungstemperatur beeinflusst werden. Vor allem bei LED-Modulen, in denen mehrere verschiedenfarbige LED-Strecken integriert sind, um insgesamt eine bestimmte Lichtfarbe, beispielweise weißes Licht, zu emittieren, kann es zu einer Instabilität der Lichtfarbe oder zu Nichtlinearitäten der Lichtleistung beim Dimmen kommen. Diese Probleme werden von der EP 1 689 212 B1 insbesondere bei niedrigen Dimmwerten nicht zufriedenstellend gelöst.

Es sind Ansätze im Stand der Technik bekannt, welche die Temperaturabhängigkeit der Farbe des Lichts eines LED-Moduls im Vorfeld messen. Die Lichtfarbe wird als Farbkoordinate oder Tristimulus in einem sogenannten CIE-Normfarbsystem oder CIE-Diagramm definiert. Ein solches CIE-Diagramm ist in Fig. 3 dargestellt. Jede Kombination der Grundfarben Rot, Blau, und Grün (also RGB) liegt innerhalb der Koordinaten des Diagramms. Die horizontale Achse gibt die Grünkomponente (X-Komponente), die vertikale Achse gibt die Rotkomponente (Y-Komponente) und die Graukodierung gibt die Blaukomponente (Z-Komponente) der Farbkoordinate an. In der Mitte des Diagramms liegt der Weißpunkt. Weißes Licht kann beispielweise von Lichtmischungen, deren Farbkoordinaten auf der Linie eines Schwarzkörper-Strahlers im CIE-Diagramm liegt, erzeugt werden.

Die Farbkoordinate des Lichts, das von einer LED-Strecke emittiert wird, hängt sowohl von dem Strom ab, der die LED-Strecke durchfließt, als auch von der Temperatur der LED-Strecke. In Fig. 4 ist beispielweise gezeigt, wie sich die normalisierte Farbkoordinate (auf der vertikale Achse angetragen, es ist nur die Y-Komponente der Farbkoordinate gezeigt) nichtlinear mit dem Strom (auf der horizontalen Achse angetragen) durch die LED-Strecke verändert. In Fig. 5 ist ferner gezeigt, wie sich unterschiedliche Temperaturen der LED-Strecke auf dieselbe normalisierte Farbkoordinate (es ist nur die Y-Komponente der Farbkoordinate gezeigt) auswirken. Die Änderung der Farbkoordinate führt zu einer Verschiebung im CIE-Diagramm. Insbesondere für ein LED-Modul mit mehreren LED-Strecken kann eine Farbverschiebung einer der LED-Strecken die Farbkoordinate des insgesamt emittierten Lichts des LED-Moduls stark beeinflussen.

Im Stand der Technik wurde deswegen vorgeschlagen, die Abhängigkeit der Farbkoordinate von unterschiedlichen Strom-Amplituden bei konstanter Temperatur zu erfassen und in einem EEPROM eines LED-Moduls abzulegen. Es wurde auch vorgeschlagen, die Temperaturabhängigkeit der Farbkoordinate bei einer bestimmten Strom-Amplitude zu messen und eine erkannte (beispielweise lineare) Abhängigkeit in einem EEPROM eines LED-Moduls abzulegen.

Allerdings ist eine tatsächliche Änderung einer Farbkoordinate eines LED-Moduls nicht eine einfache Addition der Änderungen, die einerseits durch die Temperaturabhängigkeit und andererseits durch die Stromabhängigkeit verursacht werden. Vielmehr ergibt sich die tatsächliche Änderung der Farbkoordinate nur aus einer komplexen Berechnung, die stark von der spezifischen Kombination der Temperatur und der Strom-Amplitude abhängt.

Es stellt sich daher das Problem, dass für jeden Wert der Strom-Amplitude eine entsprechende Temperaturabhängigkeit (wie in Fig. 5 gezeigt) ermittelt werden müsste, wenn dann im Zuge eines Dimmvorgangs kontinuierliche Strom-Amplituden verwendet werden sollen (wie es z. B. im unteren Dimmwert-Bereich der EP 1 689 212 B1 zu sehen ist). Eine Kompensation einer solchen nichtlinearen Abhängigkeit der Farbkoordinate zu implementieren, beispielweise durch Programmieren eines Mikrocontrollers (µC) oder ASICs des LED-Moduls, wäre aber äußerst aufwendig und würde zu komplizierten Schaltkreis-Designs und höheren Kosten führen. Außerdem dann eine Kalibrierung des LED-Moduls deutlich verlangsamt. Allerdings darf die temperaturabhängige und/oder stromabhängige Verschiebung der Farbkoordinate eins LED-Moduls nicht über ein vorbestimmtes Maß hinaus ignoriert werden.

Aus der DE 103 49 553 A1 ist ein Verfahren und eine Schaltungsanordnung zur Helligkeitsregelung von zumindest einer LED bekannt.
Die vorliegende Erfindung stellt sich daher zur Aufgabe, die oben genannten Probleme des Stands der Technik zu lösen. Die Nachteile der bekannten Dimmverfahren sollen zumindest abgeschwächt werden. Insbesondere stellt sich die Erfindung die Aufgabe, einen dimmbaren LED-Konverter und ein entsprechendes Verfahren zum Betreiben und Dimmen von LED-Strecken oder LED-Modulen bereitzustellen, mit dem die Farbkoordinate des emittierten Lichts sowohl über den gesamten Dimmbereich als auch über einen vorbestimmten Temperaturbereich stabil gehalten werden kann. Zudem soll sich beim Dimmen die Lichtleistung linear mit dem vorgegebenen Dimmwert ändern.

Die oben genannten Aufgaben werden von der vorliegenden Erfindung gemäß den beigefügten unabhängigen Ansprüchen gelöst. Die abhängigen Ansprüche entwickeln die Vorteile des Erfindungsgedankens weiter.

Die vorliegende Erfindung betrifft einen dimmbaren LED-Konverter, der dazu ausgelegt ist, ausgehend von einer Dimmvorgabe wenigstens eine LED-Strecke mit einem Strom zu versorgen, wobei zumindest der zeitliche Mittelwert der Amplitude des Stroms durch die wenigstens eine LED-Strecke (2) wie auch das Tastverhältnis von Impulsen einstellbar sind, während derer Einschaltdauer LED-Strom fliesst, wobei in wenigstens einem Abschnitt des Gesamt-Dimmbereichs in Richtung niedrigerer Dimmwerte das Tastverhältnis der Impulse vorzugsweise bei konstanter Strom-Amplitude verringert wird, bis das Tastverhältnis einen vorgegeben unteren Grenzwert erreicht, an dem bei weiterer Verringerung des Dimmwerts das Tastverhältnis sprunghaft um einen vorgegebenen Wert erhöht wird und gleichzeitig die Strom-Amplitude sprunghaft auf einen verringerten Wert herabgesetzt wird, worauf zur noch weiteren Verringerung des Dimmwerts bei konstant verringerter Strom-Amplitude wieder das Tastverhältnis verringert wird.

Dabei bestimmt der LED-Konverter mittels des Mikrocontrollers oder eines Speichers des LED-Konverters einen Korrekturwert für das Tastverhältnis um eine Veränderung des imitierten Lichts der LED-Strecke zu kompensieren, sodass bei einem Sprung der Strom-Amplitude die Farbkoordinate des Lichts der LED-Strecke unverändert bleibt.

Der LED-Konverter ermöglicht ist also zum Betreiben und Dimmen wenigstens einer LED-Strecke oder eines LED-Moduls (mehrere LED-Strecken) geeignet. Sowohl die Nachteile des Amplitudendimmens als auch des PWM-Dimmens können zumindest stark abgeschwächt werden. Es muss nämlich einerseits kein kontinuierliches Amplitudendimmen bei niedrigen Dimmwerten durchgeführt werden. Eine starke Farbverschiebung in diesem Bereich des Gesamt-Dimmbereichs kann also vermieden werden. Dadurch, dass auch sonst nur diskrete Strom-Amplituden eingestellt werden ist auch keine kontinuierliche Verschiebung der Wellenlänge des emittierten Lichts, d.h. eine kontinuierliche Veränderung der Farbkoordinate, in anderen Bereichen zu erwarten. Die sprunghaften Veränderungen der Strom-Amplitude auf diskrete Werte können leichter ausgeglichen werden. Andererseits kann das Tastverhältnis des PWM-Dimmens bis zu dem vorgegebenen unteren Grenzwert problemlos durchgeführt werden. Es kann also ein großer Gesamt-Dimmbereich erzielt werden, ohne dass äußerst kleine - wie oben beschrieben problematische - Tastverhältnisse nötig sind.

Vorteilhafterweise beträgt eine Anzahl der Abschnitte des Gesamt-Dimmbereichs, in denen das Tastverhältnis der Impulse vorzugsweise bei konstanter Strom-Amplitude verringert wird, bis das Tastverhältnis einen vorgegeben unteren Grenzwert erreicht, an dem bei weiterer Verringerung des Dimmwerts das Tastverhältnis sprunghaft um einen vorgegebenen Wert erhöht wird und gleichzeitig die Strom-Amplitude sprunghaft auf einen verringerten Wert herabgesetzt wird, 2, 3, oder 4.

Diese Anzahl ist einerseits vorteilhafterweise groß genug, um durch die mehrfachen Sprünge der Strom-Amplitude einen großen Gesamt-Dimmbereich aufzuspannen, ohne dass jemals extrem niedrige Tastverhältnisse eingestellt werden müssen. Andererseits ist die Anzahl vorteilhafterweise auf nur einige diskrete Strom-Amplituden begrenzt, was eine Kompensation einer strombedingten und/oder einer temperaturbedingten Farbverschiebungen (Änderungen der Farbkoordinate des emittierten Lichts) erleichtert.

Vorteilhafterweise ist in dem dimmbaren LED-Konverter für jeden Abschnitt des Gesamt-Dimmbereichs der wenigstens einen LED-Strecke eine zugeordnete Strom-Amplitude abgelegt.

Vorteilhafterweise ist der dimmbare LED-Konverter dazu ausgelegt, eine nichtlineare Änderung der Lichtleistung des von der wenigstens einen LED-Strecke emittierten Lichts, die durch eine sprunghafte Verringerung der Strom-Amplitude der wenigstens einen LED-Strecke und/oder eine Änderung der Temperatur verursacht wird, durch eine Anpassung des Tastverhältnisses zu kompensieren.

Der dimmbare LED-Konverter kann dafür die Umgebungstemperatur und/oder die Temperatur der LED-Strecke indirekt oder direkt messen, beispielweise über einen entsprechend positionierten Temperaturfühler. Beispielweise wird, wenn die Strom-Amplitude sprunghaft halbiert wird, das Tastverhältnis nicht lediglich sprunghaft verdoppelt, sondern auf einen zusätzlich korrigierten Wert gesetzt, so dass die Lichtleistung vor und nach den sprunghaften Änderungen gleich bleibt. Der Korrekturwert des Tastverhältnisses kann beispielweise von einem µC des dimmbaren LED-Konverters berechnet werden. Korrekturwerte können auch im Vorfeld in einem Speicher des dimmbaren LED-Konverters abgelegt werden.

Vorteilhafterweise ist der dimmbare LED-Konverter dazu ausgelegt, eine nichtlineare Änderung der Lichtleistung für mehrere LED-Strecken selektiv zu kompensieren. Dadurch kann in einem LED-Modul mit mehreren LED-Strecken sowohl die Lichtleistung als auch die Farbkoordinate des insgesamt emittierten Lichts besser kontrolliert werden.

Für den dimmbaren LED-Konverter können mehrere mit Strom zu versorgende LED-Strecken jeweils einem Farbkanal eines LED-Moduls zugeordnet sein. Die mehreren LED-Strecken können z.B. die Farbkanäle eines Weißlicht-LED-Moduls sein. Durch die selektive Anpassung und die dadurch erzielte Stabilisierung der Farbkoordinate kann ein gleichmäßigeres Weißlicht realisiert werden.

Vorteilhafterweise ist der dimmbare LED-Konverter dazu ausgelegt, eine Änderung einer Farbkoordinate des zusammen von mehreren LED-Strecken emittierten Lichts, die durch eine sprunghafte Verringerung der Strom-Amplitude durch wenigstens eine LED-Strecken verursacht wird, durch Anpassen des Tastverhältnisses der wenigstens einen LED-Strecke zu kompensieren.

Mehrere von dem LED-Konverter betriebene LED-Strecken können einen unteren Grenzwert des Tastverhältnisses bei unterschiedlichen Dimmwerten erreichen und damit bei unterschiedlichen Dimmwerten eine sprunghafte Veränderung der Strom-Amplitude und des Tastverhältnisses erfahren. Ändert sich dadurch für eine von mehreren LED-Strecken die Strom-Amplitude, ändert sich auch die Farbkoordinate dieser LED-Strecke und damit auch die Farbkoordinate des insgesamt emittierten Lichts, welches eine Überlagerung des Lichts der einzelnen LED-Strecken ist. Durch die Bestimmung eines Korrekturwerts für das Tastverhältnis kann der absolute Beitrag einer LED-Strecke zum insgesamt emittierten Licht verändert werden. Dadurch kann die Farbkoordinate verschoben werden. Der Korrekturwert kann von einem µC des LED-Konverters berechnet werden, wozu abgelegte Berechnungsformeln, Tabellen oder Abhängigkeiten verwendet werden können.

Vorteilhafterweise ist der dimmbare LED-Konverter dazu ausgelegt, eine Änderung einer Farbkoordinate des zusammen von mehreren LED-Strecken emittierten Lichts, die durch eine sprunghafte Verringerung der Strom-Amplitude durch wenigstens eine LED-Strecke verursacht wird, durch Anpassen des Tastverhältnisses wenigstens einer anderen LED-Strecke zu kompensieren.

Der Beitrag zum insgesamt emittierten Licht der LED-Strecke, deren Farbkoordinate sich verändert hat, kann sowohl durch eine Anpassung, beispielweise einer Erhöhung, des Tastverhältnisses dieser LED-Strecke als auch einer entgegengesetzten Anpassung, beispielweise einer Erniedrigung, des Tastverhältnisses von wenigstens einer anderen LED-Strecke erreicht werden.

Durch die Kompensation der Farbkoordinate kann die Farbstabilität eines LED-Moduls mit wenigstens zwei LED-Strecken über den Gesamt-Dimmbereich verbessert werden. Da keine kontinuierliche Kompensation der Farbkoordinate, sondern nur eine diskrete Kompensation der Farbkoordinate bei jeder sprunghaften Änderung der Strom-Amplitude durchgeführt werden muss, ist eine einfache und kostengünstige Implementierung in einem µC des dimmbaren LED-Konverters möglich. Der maximale Dimmbereich eines LED-Moduls kann farbstabil vergrößert werden. Das Anpassen des Tastverhältnisses kann beispielsweise von dem µC selbständig basierend auf abgelegten Berechnungsformeln berechnet werden. Durch die limitierte Anzahl an diskreten Sprüngen der Strom-Amplitude verringert sich auch die notwendige Messzeit für Kalibrierungsvorgänge eines LED-Moduls.

Vorteilhafterweise ist in dem dimmbaren LED-Konverter eine Abhängigkeit der Farbkoordinate von den diskret einstellbaren Strom-Amplituden jeder der mehreren LED Strecken abgelegt.

Durch das Ablegen der Stromabhängigkeit muss ein µC des LED-Konverters keine selbstständige Berechnung der Anpassung, d.h. eines Korrekturwerts des Tastverhältnisses, durchführen. Dadurch kann sowohl das Dimmen als auch ein Kalibrierungsprozess deutlich vereinfacht bzw. beschleunigt werden. Die Stromabhängigkeit kann beispielweise als eine Werteliste oder -tabelle oder als eine oder mehrere Farbkoordinaten-Kurven (wie beispielweise in Fig. 4 gezeigt) in einem Speicher des dimmbaren LED-Konverters abgelegt werden. Der LED-Konverter kann auch kalibriert werden, indem neue Stromabhängigkeiten abgespeichert werden. Es ist auch denkbar mehrere Stromabhängigkeiten parallel abzulegen, beispielsweise für verschiedene Altersstufen einer LED-Strecke oder eines LED-Moduls. Dadurch können altersbedingte Änderungen kompensiert werden.

Vorteilhafterweise ist der dimmbare LED-Konverter dazu ausgelegt, eine Änderung einer Farbkoordinate des zusammen von mehreren LED-Strecken emittierten Lichts, die durch eine Änderung der Temperatur verursacht wird, durch Anpassen des Tastverhältnisses von wenigstens einer LED-Strecke zu kompensieren.

Vorteilhafterweise ist in dem dimmbaren LED-Konverter eine Temperaturabhängigkeit der Farbkoordinate für jede diskret einstellbare Strom-Amplitude der wenigstens einen LED-Strecke abgelegt.

Die Temperaturabhängigkeit kann wie die Stromabhängigkeit in einem Speicher des LED-Konverters abgelegt werden. Es ist vorteilhaft Wertetabellen oder Verlaufskurven kombinierter Abhängigkeiten abzulegen. Eine Kombination aus eine Temperatur- und einer Stromabhängigkeit muss dann nicht komplex berechnet werden, sondern kann einfach ausgelesen werden. Das Licht eines LED-Moduls kann dadurch farbstabiler gedimmt werden. Alternativ kann ein Berechnungsschema abgelegt werden, das ein Mikrocontroller verwendet, um das Tastverhältnis zu ermitteln, das dazu geeignet ist eine strombedingte oder temperaturbedingte Änderung der Farbkoordinate zu kompensieren.

Die Anpassung des Tastverhältnisses kann sowohl für jede LED-Strecke selektiv als auch selektiv für eine Gruppe von LED-Strecken ausgeführt werden. Eine Gruppe kann z.B. ein Farbkanal eines LED-Moduls sein.

Die vorliegende Erfindung betrifft auch ein Verfahren zum Betreiben ausgehend von einer Dimmvorgabe wenigstens einer LED-Strecke, die mit einem Strom versorgt wird, wobei zumindest der zeitliche Mittelwert der Amplitude des Stroms durch die LED-Strecke wie auch das Tastverhältnis von Impulsen einstellbar sind, während derer Einschaltdauer LED-Strom fließt, wobei in wenigstens einem Abschnitt des Gesamt-Dimmbereichs in Richtung niedrigerer Dimmwerte das Tastverhältnis der Impulse vorzugsweise bei konstanter Strom-Amplitude verringert wird, bis das Tastverhältnis einen vorgegeben unteren Grenzwert erreicht, an dem bei weiterer Verringerung des Dimmwerts das Tastverhältnis sprunghaft um einen vorgegebenen Wert erhöht wird und gleichzeitig die Strom-Amplitude sprunghaft auf einen verringerten Wert herabgesetzt wird, worauf zur noch weiteren Verringerung des Dimmwerts bei konstant verringerter Strom-Amplitude wieder das Tastverhältnis verringert wird.

Die vorliegende Erfindung wird im Weiteren in Bezug auf die beigefügen Figuren beschrieben.
Fig. 1 zeigt bekanntes Amplitudendimmen.
Fig. 2 zeigt bekanntes PWM-Dimmen.
Fig. 3 zeigt Farbkoordinaten im CIE-Diagramm.
Fig. 4 zeigt eine Stromabhängigkeit einer Farbkoordinate.
Fig. 5 zeigt eine Strom- und Temperaturabhängigkeit einer Farbkoordinate.
Fig. 6 zeigt ein Blockschaltbild eines dimmbaren LED-Konverters der vorliegenden Erfindung.
Fig. 7 zeigt den Verlauf der Amplitude und des Tastverhältnisses des Stroms durch eine LED-Strecke.
Fig. 8 zeigt das kombinierte Dimmverfahren der vorliegenden Erfindung.

Fig. 6 zeigt ein vereinfachtes Blockschaltbild eines dimmbaren LED-Konverters 1, der wenigstens eine LED-Strecke 2 mit einem Strom versorgt. Eine LED-Strecke 2 weist wenigstens eine LED auf, wobei unter LED sowohl anorganische als auch organische LEDs (OLEDS) zu verstehen sind. Die LEDs können auch mit Leucht- und oder Streupartikeln versehen, bspw. beschichtet sein, welche das von der LED emittierte Licht beeinflussen. Der LED-Konverter 1 steuert die wenigstens eine LED-Strecke basierend auf einer Dimmvorgabe 3, beispielsweise von einer externen Steuerschaltung. Der LED-Konverter ist vorzugsweise ein hochfrequent getakteter Schaltregler, beispielsweise einen Buck-Konverter oder Boost-Konverter. Die Dimmvorgabe 3 kann dem LED-Konverter 1 eine Strom-Amplitude (zumindest im zeitlichen Mittel) und vorzugsweise ein Tastverhältnis von Strom-Impulsen vorgeben, die für jede der wenigstens einen LED-Strecke 2 einstellbar sind. Die Strom-Impulse können niederfrequent der hochfrequenten Taktung des Schaltreglers überlagert sein, insbesondere derart, dass die hochfrequente Taktung nur während der Einschaltzeitdauer der Impulse erfolgt.

Der LED-Konverter 1 kann die vorgegebene Strom-Amplitude für Strom-Impulse zumindest im zeitlichen Mittel einstellen. Der dimmbare LED-Konverter 1 kann dafür die Strom-Amplitude als zeitlichen Mittelwert einer hochfrequenten Fluktuation des Stroms durch die LED-Strecke 2 erzeugen, wobei die hochfrequente Fluktuation wiederum beispielweise durch einen Schaltregler, beispielsweise einen Buck-Konverter oder Boost-Konverter, erzeugt werden können. Der LED-Konverter 1 kann ferner das vorgegebene Tastverhältnis der Strom-Impulse, während denen Strom durch die wenigstens eine LED-Strecke 2 fließt, einstellen. Der dimmbare LED-Konverter 1 der vorliegenden Erfindung ist neben PWM-Dimmen (wie oben in Bezug auf Fig. 2 beschrieben) auch für Amplitudendimmen (wie oben in Bezug auf Fig. 1 beschrieben) geeignet. Er kann also auch einen kontinuierlichen, d.h. einen nicht gepulsten Strom durch die wenigstens eine LED-Strecke 2 fließen lassen und die Amplitude dieses Stroms diskret oder kontinuierlich verändern. Als PWM-Dimmen wird dabei allgemein ein Verfahren bezeichnet, bei dem über ein gepulstes Signal eine Helligkeitsänderung bewirkt wird. Es kann neben einer Pulsweitenmodulation beispielsweise auch eine Pulsdauermodulation oder Puls-Code-Modulation angewendet werden. Grundsätzlich betrifft PWM-Dimmen ein Verfahren, in dem das Verhältnis Einschaltzeitdauer zu Ausschaltzeitdauer und somit das Tastverhältnis geändert wird.

Der LED-Konverter 1 kann ferner mit einem Speicher 4, wie einem EEPROM, ROM oder ähnlichem versehen sein, in dem Information als Daten abgelegt werden kann. Der LED-Konverter 1 kann Daten in den Speicher 4 schreiben und Daten aus diesem auslesen. Dies kann beispielweise durch einen Mikrocontroller (µC) 5 oder ASIC des LED-Konverters 1 durchgeführt werden. Der µC 5 und der Speicher 4 können auch in einem Bauteil integriert sein.

Fig. 7 zeigt wie der LED-Konverter 1 die wenigstens eine LED-Strecke 2 über einen Gesamt-Dimmbereich gemäß der vorliegenden Erfindung ansteuert. Auf der horizontalen Achse ist in Fig. 7 der prozentuale Dimmwert (in Bezug auf die maximale Lichtleistung) angezeigt, auf der vertikalen Achse ist im unteren Bereich das prozentuale Tastverhältnis und im oberen Bereich die prozentuale Strom-Amplitude (in Bezug auf den Maximalstrom) angezeigt.

Ausgehend von einem maximalen Dimmwert von 100% wird der Dimmwert zu niedrigeren Dimmwerten hin zunächst ausschließlich über PWM-Dimmen gesteuert. Die Strom-Amplitude bleibt dabei vorzugsweise konstant, in Fig. 7 beispielsweise auf 100%, also dem Maximalstrom. Über einen ersten Abschnitt des Gesamt-Dimmbereichs wird das Tastverhältnis kontinuierlich von etwa 70% auf etwa 20% verringert, wodurch die effektive Strom-Amplitude durch die LED-Strecke 2 kontinuierlich verringert wird. Da faktisch aber immer nur eine gleichbleibende Strom-Amplitude (hier die maximale Strom-Amplitude von 100%) durch die LED-Strecke fließt, die lediglich ein- und ausgeschaltet wird, ändert sich die Farbkoordinate des von der LED-Strecke 2 emittierten Lichts im CIE-Diagramm nicht. Ein Tastverhältnis von etwa 20% ist übrigens problemlos einstellbar, ohne die oben beschriebenen nachteiligen Effekte des PWM-Dimmens in Kauf nehmen zu müssen.

Bei einem Dimmwert von ungefähr 32% wird ein unterer Grenzwert des angezeigten Abschnitts des Gesamt-Dimmbereichs erreicht. Der untere Grenzwert ist beispielweise durch ein minimal einzustellendes Tastverhältnis definiert (um etwa die genannten Probleme des PWM-Dimmens zu vermeiden). Alternativ kann der Grenzwert aber auch fest einem Dimmwert zugeordnet sein. Ist der Grenzwert erreicht wird zur weiteren Verringerung des Dimmwerts die Strom-Amplitude sprunghaft verringert.

Alternativ kann auch ein Wechsel mit einem Anstieg erfolgen. Es kann sich auch bei einem sprunghaften Wechsel der Amplitude der Wechsel des Signals am Konverter mit einem Anstieg einstellen, da erst eine Umladung (z.B. von parasitären Elementen) erfolgen muß.

In dem gezeigten Beispiel in Fig. 7 wird die Strom-Amplitude von 100% auf 50% des Maximalstroms herabgesetzt. Um dadurch nicht nur noch den halben Dimmwert (d.h. in diesem Fall etwa 16%) zu bekommen, muss gleichzeitig eine kompensierende Erhöhung des Tastverhältnisses vollzogen werden. Im einfachsten Fall, falls der dimmbare LED-Konverter 1 keine Korrekturwerte berechnet, müsste das Tastverhältnis also von ca. 20% auf ca. 40% sprunghaft erhöht werden. In Fig. 7 wird das Tastverhältnis allerdings auf nur etwa 38% erhöht, da eine zusätzliche Kompensation wie im Folgenden beschrieben durchgeführt wird.

Beim sprunghaften Verringern der Strom-Amplitude wird die Farbkoordinate des emittierten Lichts der LED-Strecke 2 im CIE-Diagramm verändert. Dies führt folglich auch bei einem LED-Modul mit mehreren LED-Strecken 2 zu einer nicht erwünschten Farbverschiebung. Die Farbkoordinate des von mehreren LED-Strecken 2 emittierten Lichts eines LED-Moduls setzt sich aus einer Überlagerung des Lichts der einzelnen LED Strecken 2 zusammen. Je nach Dimmwert können die einzelnen LED-Strecken 2 eines LED-Moduls unterschiedlich gewichtet sein. Bei einem Sprung der Strom-Amplituden kann der LED-Konverter 1 nun einen Korrekturwert bestimmen, der die Gewichtung der farbveränderten LED-Strecke 2 durch eine Anpassung des Tastverhältnisses so verändert, dass die Farbkoordinate des Lichts des LED-Moduls insgesamt im CIE-Diagramm unverändert bleibt.

Die Anpassung des Tastverhältnisses kann gemäß im Speicher 4 abgelegten Abhängigkeiten, beispielsweise Kurven, welche die Farbkoordinate über den Strom und/oder die Temperatur (wie in Fig. 4 und 5 gezeigt) darstellen, vorgenommen werden. Wie oben beschrieben verläuft auch die Lichtleistung nicht linear mit der eingestellten Strom-Amplitude. Daher könnte es bei den Sprüngen der Strom-Amplitude und dem Tastverhältnis zu einer nicht erwünschten Änderung der Lichtleistung kommen. Der pC 5 des LED-Konverters 1 kann aber das Tastverhältnis auch auf die nichtlineare Lichtleistung korrigieren, d.h. er kann eine Anpassung zum Kompensieren sowohl der Lichtleistung als auch der Farbkoordinate vornehmen. In Fig. 6 wird daher das Tastverhältnis am Grenzwert lediglich auf etwa 38% sprunghaft erhöht. Dies ist also ein Korrekturwert, um eine kontinuierlich einstellbare Lichtleistung und eine Farbstabilität über den gesamten Dimmbereich zu ermöglichen.

Um nach dem erreichten Grenzwert noch weiter hin zu niedrigeren Dimmwerten zu Dimmen, wird wiederum die Strom-Amplitude konstant gehalten (in Fig. 6 nunmehr konstant auf 50%) und nur das Tastverhältnis kontinuierlich verändert. Es können auch mehr als zwei Abschnitte des Gesamt-Dimmwertbereichs für eine LED-Strecke 2 definiert sein. Dementsprechend gibt es mehrere Grenzwerte, an denen eine sprunghafte Verringerung der Strom-Amplitude bei einer gleichzeitigen sprunghaften Erhöhung des Tastverhältnisses vollzogen wird. In Fig. 6 ist dies durch die gestrichelte Linie dargestellt. Die gestrichelte Linie zeigt ein Beispiel eines Dimmschemas mit drei Abschnitten des Gesamt-Dimmbereichs. Dementsprechend gibt es zwei untere Grenzwerte (für den höchsten Abschnitt und den mittleren Abschnitt). Bei jedem unteren Grenzwert wird von hohen Dimmwerten hin zu niedrigen Dimmwerten die Strom-Amplitude sprunghaft verringert, während das Tastverhältnis sprunghaft erhöht wird. Wiederum geschieht dies, um einerseits den Dimmwert kontinuierlich zu regeln und andererseits, um sowohl die Nichtlinearität der Lichtleistung mit der Strom-Amplitude als auch die Veränderung der Farbkoordinate mit der Strom-Amplitude in einem LED-Modul auszugleichen. Die unteren Grenzwerte können jeweils durch Erreichen eines bestimmten minimalen Tastverhältnisses definiert sein, oder können bei vorbestimmten Dimmwerten festgelegt sein.

In einem LED-Modul wird das Tastverhältnis einzelner LED-Strecken 2 unter Umständen unterschiedlich schnell (d.h. unterschiedlich stark bei gleicher Änderung des Dimmwerts) verändert. Wenn für jede LED-Strecke der Grenzwert durch das die minimale Tastverhältnis vorgegeben ist, erreichen die LED-Strecken 2 dieses Tastverhältnis also bei unterschiedlichen Dimmwerten. Immer wenn eine LED-Strecke 2 eine sprunghafte Änderung der Strom-Amplitude erfährt, wird entweder ein Korrekturwert des Tastverhältnisses dieser LED-Strecke 2 oder einer anderen LED-Strecke 2' bestimmt und dadurch eine Kompensation der Farbkoordinate durchgeführt.

Da das Dimmverfahren, das der LED-Konverter 1 durchführt, nur wenige diskrete Strom-Amplituden, beispielsweise zwei bis vier diskrete Strom-Amplituden für zwei bis vier Abschnitte des Gesamt-Dimmbereichs für wenigstens eine LED-Strecke 2 zulässt, muss nur eine begrenzte Anzahl von Temperaturabhängigkeiten im Speicher 4 abgelegt werden, um auch eine Anpassung des Tastverhältnisses auf eine temperaturbedingte Veränderung der Farbkoordinate durchzuführen.

Selbstverständlich funktioniert das Verfahren äquivalent von niedrigen Dimmwerten kommend hin zu hohen Dimmwerten. Dabei wird, wenn ein Grenzwert erreicht wird, die Strom-Amplitude sprunghaft erhöht und gleichzeitig das Tastverhältnis der Strom-Impulse sprunghaft auf einen verringerten Wert herabgesetzt. Es findet also bei einem Übergang von einem Abschnitt des Gesamt-Dimmbereichs zu einem anderen Abschnitt des Gesamt-Dimmbereichs eine sprunghafte Änderung von sowohl der Strom-Amplitude als auch dem Tastverhältnis der Strom-Impulse statt. Dabei wird auf die abgelegten Temperatur- und Stromabhängigkeiten der Farbkoordinate und/oder der Lichtleistung zurückgegriffen und eine entsprechende Kompensation des Tastverhältnisses durchgeführt.

Fig. 9 zeigt einen beispielhaften Übergang an einem unteren Grenzwert eines Abschnitts des Gesamt-Dimmbereichs. Sowohl das obere Diagramm als auch das untere Diagramm zeigen einen Dimmwert A, an dem der Übergang von dem einem Abschnitt zu dem anderen Abschnitt stattfindet. Zu niedrigeren Dimmwerten hin wird an diesem Grenzwert von den Strom-Impulsen des oberen Diagramms zu den Strom-Impulsen des unteren Diagramms geschaltet. Die Strom-Amplitude wird sprunghaft herabgesetzt, während das Tastverhältnis sprunghaft erhöht wird. Dabei wird die Pulsweite tₑᵢₙ sprunghaft verbreitert, während die Pausen tₐᵤₛ zwischen den einzelnen Strom-Impulsen sprunghaft verkürzt werden. Der effektive Strom bleibt insgesamt nahezu gleich, so dass ein kontinuierlicher Übergang zwischen den zwei Abschnitten des Gesamt-Dimmbereichs stattfindet. Allerdings wird die absolut angelegte Strom-Amplitude geändert. Daraus resultierende Lichtleistungs- und Farbkoordinatenänderungen in einem LED-Modul werden wie beschrieben durch die Anpassung des Tastverhältnisses auf einen Korrekturwert ausgeglichen.

Die vorliegende Erfindung löst also mit dem LED-Konverter 1 und dem entsprechend ausgeführten Verfahren die oben genannten Probleme des Stands der Technik. Es kann eine nichtlineare Änderung der Farbkoordinate eines LED-Moduls in Abhängigkeit vom Strom durch eine LED-Strecke 2 ausgeglichen werden. Zudem kann die Temperaturabhängigkeit der Farbkoordinate des LED-Moduls ausgeglichen werden. Aufgrund des vorgeschlagenen Verfahrens muss dies nur für wenige diskrete Strom-Amplituden durchgeführt werden. Dafür können vorab Informationen in einem Speicher abgelegt werden. Die Menge an Information ist aufgrund der diskreten Strom-Amplituden gering und es kann deshalb ein LED-Konverter 1 bereitgestellt werden, der ein einfaches Design aufweist und kostengünstig in seiner Herstellung ist. Trotzdem kann der LED-Konverter 1 eine hohe Farbstabilität für das Licht eines angesteuerten LED-Moduls über den gesamten Dimmbereich gewährleisten.

Es ist auch möglich, dass in wenigstens einem Abschnitt des Gesamt-Dimmbereichs in Richtung höherer Dimmwerte das Tastverhältnis der Impulse vorzugsweise bei konstanter Strom-Amplitude erhöht wird, bis das Tastverhältnis einen vorgegeben oberen Grenzwert erreicht, an dem bei weiterer Erhöhung des Dimmwerts das Tastverhältnis sprunghaft um einen vorgegebenen Wert herabgesetzt wird und gleichzeitig die Strom-Amplitude sprunghaft auf einen erhöhten Wert heraufgesetzt wird, worauf zur noch weiteren Erhöhung des Dimmwerts bei konstant erhöhter Strom-Amplitude erneut das Tastverhältnis erhöht wird.

## Patentansprüche

1. Dimmbarer LED-Konverter (1), der dazu ausgelegt ist, ausgehend von einem vorgegebenen Dimmwert (3) einer externen Steuerschaltung wenigstens eine an den LED-Konverter (1) angeschlossene LED-Strecke (2) mit einem Strom (I_{effA}, I_{effB}) zu versorgen,
wobei zum Einstellen des vorgegebenen Dimmwerts (3) zumindest der zeitliche Mittelwert der Amplitude des Stroms (I_{effA}, I_{effB}) durch die wenigstens eine LED-Strecke (2) wie auch das Tastverhältnis (tₑᵢₙ/tₑᵢₙ-tₐᵤₛ) von Strom-Impulsen mittels eines Mikrokontrollers (5) einstellbar sind, während derer Einschaltdauer (tₑᵢₙ) der Strom (I_{effA}, I_{effB}) fließt,
wobei in wenigstens einem Abschnitt des Gesamt-Dimmbereichs in Richtung niedrigerer Dimmwerte (3) das Tastverhältnis (tₑᵢₙ/tₑᵢₙ-tₐᵤₛ) der Strom-Impulse bei konstanter Strom-Amplitude (Iₘₐₓ) verringerbar ist, bis das Tastverhältnis (tₑᵢₙ/tₑᵢₙ-tₐᵤₛ) einen vorgegeben unteren Grenzwert erreicht, an dem bei weiterer Verringerung des Dimmwerts (3) das Tastverhältnis (tₑᵢₙ/tₑᵢₙ-tₐᵤₛ) sprunghaft um einen vorgegebenen Wert erhöhbar ist und gleichzeitig die Strom-Amplitude (Iₘₐₓ) sprunghaft auf einen verringerten Wert herabsetzbar ist, wobei zur noch weiteren Verringerung des Dimmwerts (3) bei konstant verringerter Strom-Amplitude (Iₘₐₓ) erneut das Tastverhältnis (tₑᵢₙ/tₑᵢₙ-tₐᵤₛ) verringerbar ist,
**dadurch gekennzeichnet, dass**
der LED-Konverter (1) mittels des Mikrokontrollers (5) oder eines Speichers (4) des LED-Konverters (1) einen Korrekturwert für das Tastverhältnis bestimmt, um eine Veränderung des emittierten Lichts der LED-Strecke (2) zu kompensieren, so dass bei einem Sprung der Strom-Amplitude die Farbkoordinate des Lichts der LED-Strecke unverändert bleibt.

2. Dimmbarer LED-Konverter (1) gemäß Anspruch 1, wobei eine Anzahl der Abschnitte des Gesamt-Dimmbereichs 2, 3, oder 4 beträgt.

3. Dimmbarer LED-Konverter (1) gemäß Anspruch 1 oder 2, in dem für jeden Abschnitt des Gesamt-Dimmbereichs der wenigstens einen LED-Strecke (2) eine zugeordnete Strom-Amplitude (Iₘₐₓ) im Speicher (4) abgelegt ist.

4. Dimmbarer LED-Konverter (1) gemäß einem der Ansprüche 1 bis 3, der dazu ausgelegt ist, eine nichtlineare Änderung der Lichtleistung des von der wenigstens einen LED-Strecke (2) emittierten Lichts, die durch eine sprunghafte Verringerung der Strom-Amplitude (Iₘₐₓ) der wenigstens einen LED-Strecke (2) und/oder eine Änderung der Temperatur verursacht wird, durch eine Anpassung des Tastverhältnisses (tₑᵢₙ/tₑᵢₙ-tₐᵤₛ) mittels des bestimmten Korrekturwerts zu kompensieren.

5. Dimmbarer LED-Konverter (1) gemäß Anspruch 4, der dazu ausgelegt ist, eine Änderung der Lichtleistung für mehrere LED-Strecken (2) selektiv mittels jeweils bestimmter Korrekturwerte zu kompensieren.

6. Dimmbarer LED-Konverter (1) gemäß einem der Ansprüche 1 bis 5, wobei mehrere mit Strom zu versorgende LED-Strecken (2) jeweils einem Farbkanal eines LED-Moduls zugeordnet sind.

7. Dimmbarer LED-Konverter (1) gemäß einem der Ansprüche 1 bis 6, der dazu ausgelegt ist, eine Änderung einer Farbkoordinate des zusammen von mehreren LED-Strecken (2) emittierten Lichts, die durch eine sprunghafte Verringerung der Strom-Amplitude (Iₘₐₓ) durch wenigstens eine LED-Strecken (2) verursacht wird, durch Anpassen des Tastverhältnisses (tₑᵢₙ/tₑᵢₙ-tₐᵤₛ) mittels des bestimmten Korrekturwerts der wenigstens einen LED-Strecke (2) zu kompensieren.

8. Dimmbarer LED-Konverter (1) gemäß einem der Ansprüche 1 bis 7, der dazu ausgelegt ist, eine Änderung einer Farbkoordinate des zusammen von mehreren LED-Strecken (2) emittierten Lichts, die durch eine sprunghafte Verringerung der Strom-Amplitude (Iₘₐₓ) durch wenigstens eine LED-Strecke (2) verursacht wird, durch Anpassen des Tastverhältnisses (tₑᵢₙ/tₑᵢₙ-tₐᵤₛ) wenigstens einer anderen LED-Strecke (2) mittels des bestimmten Korrekturwerts zu kompensieren.

9. Dimmbarer LED-Konverter (1) gemäß einem der Ansprüche 7 oder 8, in dem eine Abhängigkeit der Farbkoordinate von den diskret einstellbaren Strom-Amplituden (Iₘₐₓ) jeder der mehreren LED Strecken (2) abgelegt ist.

10. Dimmbarer LED-Konverter (1) gemäß einem der Ansprüche 1 bis 9, der dazu ausgelegt ist, eine Änderung einer Farbkoordinate des zusammen von mehreren LED-Strecken (2) emittierten Lichts, die durch eine Änderung der Temperatur verursacht wird, durch Anpassen des Tastverhältnisses (tₑᵢₙ/tₑᵢₙ-tₐᵤₛ) von wenigstens einer LED-Strecke (2) mittels des bestimmten Korrekturwerts zu kompensieren.

11. Dimmbarer LED-Konverter gemäß Anspruch 10, in dem eine Temperaturabhängigkeit der Farbkoordinate für jede diskret einstellbare Strom-Amplitude (Iₘₐₓ) der wenigstens einen LED-Strecke (2) in dem Speicher (4) abgelegt ist.

12. Dimmbarer LED-Konverter gemäß einem der vorhergehenden Ansprüche,
wobei das Bestimmen des Korrekturwerts durch Berechnen mittels im Speicherbereich (4) abgelegten Berechnungsformeln des Mikrocontrollers (5) erfolgt.

13. Dimmbarer LED-Konverter gemäß einem der vorhergehenden Ansprüche,
wobei das Bestimmen des Korrekturwerts in Abhängigkeit des Alters der LED-Strecke (2) erfolgt.

14. LED-Lampe, insbesondere Retrofit LED-Lampe, aufweisend einen LED-Konverter nach einem der vorhergehenden Ansprüche.

15. Verfahren zum Betreiben eines LED-Konverters (1), wobei der LED-Konverter (1) ausgehend von einem vorgegebenen Dimmwert (3) einer externen Steuerschaltung wenigstens eine an den LED-Konverter (1) angeschlossenen LED-Strecke (2) mit einem Strom (I_{effA}, I_{effB}) versorgt, mit den Verfahrensschritten:
- Einstellen zumindest des zeitlichen Mittelwerts der Amplitude des Stroms (I_{effA}, I_{effB}) durch die LED-Strecke (2) wie auch das Tastverhältnis (tₑᵢₙ/tₑᵢₙ-tₐᵤₛ) von Strom-Impulsen, während derer Einschaltdauer (tₑᵢₙ) der Strom (I_{effA}, I_{effB}) fließt, zum Erhalten des vorgebenen Dimmwerts (3)
- Verringern des Tastverhältnisses (tₑᵢₙ/tₑᵢₙ-tₐᵤₛ) der Strom-Impulse bei konstanter Strom-Amplitude (Iₘₐₓ) in wenigstens einem Abschnitt des Gesamt-Dimmbereichs in Richtung niedrigerer Dimmwerte, bis das Tastverhältnis (tₑᵢₙ/tₑᵢₙ-tₐᵤₛ) einen vorgegeben unteren Grenzwert erreicht,
- Sprunghaftes Erhöhen des Tastverhältnisses (tₑᵢₙ/tₑᵢₙ-tₐᵤₛ) um einen vorgegebenen Wert und gleichzeitiges sprunghaftes Herabsetzen der Strom-Amplitude (Iₘₐₓ) auf einen verringerten Wert bei weiterer Verringerung des Dimmwerts, wobei zur noch weiteren Verringerung des Dimmwerts bei konstant verringerter Strom-Amplitude (Iₘₐₓ) wieder das Tastverhältnis (tₑᵢₙ/tₑᵢₙ-tₐᵤₛ) verringert wird,
**dadurch gekennzeichnet, dass**
der LED-Konverter (1) einen Korrekturwert berechnet oder ausliest, um eine Veränderung des emittierten Lichts der LED-Strecke (2) zu kompensieren, so dass bei einem Sprung der Strom-Amplitude die Farbkoordinate des Lichts der LED-Strecke unverändert bleibt.

## Claims

1. A dimmable LED converter (1), which is designed to provide at least one LED series (2) connected to the LED converter (1) with a current (I_{effA}, I_{effB}) based on a predetermined dimming value (3) of an external control circuit,
wherein in order to set the predetermined dimming value (3) at least the temporal mean value of the amplitude of the current (I_{effA}, I_{effB}) through the at least one LED series (2) as well as the duty ratio (tₒₙ/tₒₙ-t_{off}) of current pulses can be set by means of a micro-controller (5), during the duty cycle (tₒₙ) of which the current (I_{effA}, I_{effB}) flows,
wherein in at least one section of the overall dimming range in the direction towards lower dimming values (3) the duty ratio (tₒₙ/tₒₙ-t_{off}) of the current pulses can be reduced at constant current amplitude (Iₘₐₓ), until the duty ratio (tₒₙ/tₒₙ-t_{off}) reaches a predetermined lower limit value, at which in the case of a further reduction of the dimming value (3) the duty ratio (tₒₙ/tₒₙ-t_{off}) can be abruptly increased by a predetermined value and at the same time the current amplitude Iₘₐₓ can be abruptly lowered to a reduced value, wherein for the further reduction of the dimming value (3) the duty ratio (tₒₙ/tₒₙ-t_{off}) can be reduced again at a constantly reduced current amplitude (Iₘₐₓ),
**characterized in that**
the LED converter (1) determines a corrective value for the duty ratio by means of the micro-controller (5) or a memory (4) of the LED converter (1), in order to compensate for a change of the emitted light of the LED series (2), so that in the event of a jump in the current amplitude the color coordinate of the light of the LED series remains unchanged.

2. A dimmable LED converter (1) according to Claim 1, wherein a number of sections of the overall dimming range is 2, 3, or 4.

3. A dimmable LED converter (1) according to Claim 1 or 2, in which for each section of the overall dimming range of the at least one LED series (2) an associated current amplitude (Iₘₐₓ) is stored in the memory (4).

4. A dimmable LED converter (1) according to any one of Claims 1 to 3, which is designed to compensate for a non-linear change of the light output of the light emitted by the at least one LED series (2), which is caused by an abrupt reduction of the current amplitude (Iₘₐₓ) of the at least one LED series (2) and/or a change of the temperature, by an adjustment of the duty ratio (tₒₙ/tₒₙ-t_{off}) by means of the determined corrective value.

5. A dimmable LED converter (1) according to Claim 4, which is designed to compensate selectively for a change of the light output for a plurality of LED series (2) respectively by means of determined corrective values.

6. A dimmable LED converter (1) according to any one of Claims 1 to 5, wherein a plurality of LED series (2) to be provided with current are assigned in each case to a color channel of an LED module.

7. A dimmable LED converter (1) according to any one of Claims 1 to 6, which is designed to compensate for a change of a color coordinate of the combined light emitted by a plurality of LED series (2), which is caused by an abrupt reduction of the current amplitude (Iₘₐₓ) through at least one LED series (2), by adjusting the duty ratio (tₒₙ/tₒₙ-t_{off}) by means of the determined corrective value of the at least one LED series (2).

8. A dimmable LED converter (1) according to any one of Claims 1 to 7, which is designed to compensate for a change of a color coordinate of the combined light emitted by a plurality of LED series (2), which is caused by an abrupt reduction of the current amplitude (Iₘₐₓ) through at least one LED series (2), by adjusting the duty ratio (tₒₙ/tₒₙ-t_{off}) at least of one other LED series (2) by means of the determined corrective value.

9. A dimmable LED converter (1) according to any one of Claims 7 or 8, in which a dependency of the color coordinate on the discretely adjustable current amplitudes (Iₘₐₓ) of each of the plurality of LED series (2) is stored.

10. A dimmable LED converter (1) according to any one of the Claims 1 to 9, which is designed to compensate for a change of the color coordinate of the combined light emitted by a plurality of LED series (2), which is caused by a change of the temperature, by adjusting the duty ratio (tₒₙ/tₒₙ-t_{off}) of the at least one LED series (2) by means of the determined corrective value.

11. A dimmable LED converter according to Claim 10, in which a temperature dependency of the color coordinate for each discretely adjustable current amplitude (Iₘₐₓ) of the at least one LED series (2) is stored in the memory (4).

12. A dimmable LED converter according to any one of the preceding claims, wherein the determining of the corrective value is carried out by calculating by means of calculation formulas of the micro-controller (5) stored in the memory area (4).

13. A dimmable LED converter according to any one of the preceding claims, wherein the determining of the corrective value takes place in dependency on the age of the LED series (2).

14. An LED lamp, in particular a retrofit LED lamp, having an LED converter according to any one of the preceding claims.

15. A method for operating an LED converter (1), wherein based on a predetermined dimming value (3) of an external control circuit the LED converter (1) provides at least one LED series (2) connected to the LED converter (1) with a current (I_{effA}, I_{effB}), having the process steps:
- Adjustment of at least the temporal mean value of the amplitude of the current (I_{effA}, I_{effB}) through the at least one LED series (2) as well as the duty ratio (tₒₙ/tₒₙ-t_{off}) of current pulses, during the duty cycle (tₒₙ) of which the current (I_{effA}, I_{effB}) flows, in order to obtain the predetermined dimming value (3),
- Reduction of the duty ratio (tₒₙ/tₒₙ-t_{off}) of the current pulse at constant current amplitude (Iₘₐₓ) in at least one section of the overall dimming range in the direction towards the lower dimming values, until the duty ratio (tₒₙ/tₒₙ-t_{off}) reaches a predetermined lower limit value,
- Abrupt increase in the duty ratio (tₒₙ/tₒₙ-t_{off}) by a predetermined value and at the same time abrupt lowering of the current amplitude (Iₘₐₓ) to a reduced value with further reduction of the dimming value, wherein for still further reduction of the dimming value at constantly reduced current amplitude (Iₘₐₓ) the duty ratio (tₒₙ/tₒₙ-t_{off}) is reduced again,
**characterized in that**
the LED converter (1) calculates or reads out a corrective value, in order to compensate for a change of the emitted light of the LED series (2), so that in the case of a jump of the current amplitude the color coordinate of the light of the LED series remains unchanged.

## Revendications

1. Convertisseur LED réglable (1) qui est conçu pour alimenter, à partir d'une valeur de réglage (3) prédéterminée d'un circuit de commande externe, au moins une chaîne de LED (2) raccordée au convertisseur LED (1) avec un courant (I_{effA}, l_{effB}),
moyennant quoi, pour le réglage de la valeur de réglage (3) prédéterminée, au moins la valeur moyenne en fonction du temps de l'amplitude du courant (I_{effA}, I_{effB}) à travers l'au moins une chaîne de LED (2) ainsi que le rapport cyclique (tₑᵢₙ/tₑᵢₙ-tₐᵤₛ) des impulsions de courant, pendant la durée d'activation (tₑᵢₙ) desquelles le courant (I_{effA}, I_{effB}) s'écoule, sont réglables au moyen d'un microcontrôleur (5).
moyennant quoi, dans au moins une portion de tout l'intervalle de réglage, en direction de valeurs de réglage (3) plus faibles, le rapport cyclique (tₑᵢₙ/tₑᵢₙ-tₐᵤₛ) des impulsions de courant peut être réduit lors d'une amplitude de courant (Iₘₐₓ) constante, jusqu'à ce que le rapport cyclique (tₑᵢₙ/tₑᵢₙ-tₐᵤₛ) atteigne une valeur limite inférieure prédéterminée, à laquelle, dans le cas d'une réduction supplémentaire de la valeur de réglage (3), le rapport cyclique (tₑᵢₙ/tₑᵢₙ-tₐᵤₛ) peut être augmenté brusquement d'une valeur prédéterminée et simultanément l'amplitude du courant (Iₘₐₓ) peut être diminuée brusquement à une valeur réduite, moyennant quoi, pour une réduction supplémentaire de la valeur de réglage (3), lors d'une amplitude de courant (Iₘₐₓ) réduite de manière constante, le rapport cyclique (tₑᵢₙ/tₑᵢₙ-tₐᵤₛ) peut à nouveau être réduit,
**caractérisé en ce que**
le convertisseur LED (1) détermine, au moyen du microcontrôleur (5) ou d'une mémoire (4) du convertisseur LED (1), une valeur de correction pour le rapport cyclique afin de compenser un changement de la lumière émise de la chaîne de LED (2), de façon à ce que, lors d'un saut de l'amplitude de courant, la coordonnée de chromaticité de la lumière de la chaîne de LED reste inchangée.

2. Convertisseur LED réglable (1) selon la revendication 1, un nombre de portions de tout l'intervalle de réglage est égal à 2, 3 ou 4.

3. Convertisseur LED réglable (1) selon la revendication 1 ou 2, dans lequel, pour chaque portion de tout l'intervalle de réglage de l'au moins une chaîne de LED (2) est enregistrée, dans la mémoire (4), une amplitude de courant (Iₘₐₓ) correspondante.

4. Convertisseur LED réglable (1) selon l'une des revendications 1 à 3, qui est conçu pour compenser un changement non linéaire de la puissance lumineuse de la lumière émise par l'au moins une chaîne de LED (2), qui est provoqué par une réduction brusque de l'amplitude du courant (Iₘₐₓ) de l'au moins une chaîne de LED (2) et/ou un changement de température, grâce à une adaptation du rapport cyclique (tₑᵢₙ/tₑᵢₙ-tₐᵤₛ) au moyen de la valeur de correction déterminée.

5. Convertisseur LED réglable (1) selon la revendication 4, qui est conçu pour compenser un changement de la puissance lumineuse pour plusieurs chaînes de LED (2) de manière sélective au moyen de valeurs de correction déterminées.

6. Convertisseur LED réglable (1) selon l'une des revendications 1 à 5, plusieurs chaînes de LED (2) à alimenter en courant correspondant chacune à un canal de couleur d'un module LED.

7. Convertisseur LED réglable (1) selon l'une des revendications 1 à 6, qui est conçu pour compenser un changement de coordonnée de chromaticité de la lumière émise conjointement par plusieurs chaînes de LED (2), qui est provoquée par une réduction brusque de l'amplitude du courant (Iₘₐₓ) par au moins une chaîne de LED (2), grâce à une adaptation du rapport cyclique (tₑᵢₙ/tₑᵢₙ-tₐᵤₛ) au moyen de la valeur de correction déterminée de l'au moins une chaîne de LED (2).

8. Convertisseur LED réglable (1) selon l'une des revendications 1 à 7, qui est conçu pour compenser un changement de coordonnée de chromaticité de la lumière émise conjointement par plusieurs chaînes de LED (2), qui est provoquée par une réduction brusque de l'amplitude du courant (Iₘₐₓ) par au moins une chaîne de LED (2), grâce à une adaptation du rapport cyclique (tₑᵢₙ/tₑᵢₙ-tₐᵤₛ) d'au moins une autre chaîne de LED (2) au moyen de la valeur de correction déterminée.

9. Convertisseur LED réglable (1) selon l'une des revendications 7 ou 8, dans lequel est enregistrée une dépendance de la coordonnée de chromaticité en fonction des amplitudes de courant (Iₘₐₓ,), réglables de manière discrète, de chacune des plusieurs chaînes de LED (2).

10. Convertisseur LED réglable (1) selon l'une des revendications 1 à 9, qui est conçu pour compenser un changement de coordonnée de chromaticité de la lumière émise conjointement par plusieurs chaînes de LED (2), qui est provoquée par un changement de température, grâce à une adaptation du rapport cyclique (tₑᵢₙ/tₑᵢₙ-tₐᵤₛ) d'au moins une chaîne de LED (2) au moyen de la valeur de correction déterminée.

11. Convertisseur LED réglable (1) selon la revendication 10, dans lequel une dépendance en fonction de la température de la coordonnée de chromaticité pour chaque amplitude de courant (Iₘₐₓ,), réglable de manière discrète, de l'au moins une chaîne de LED (2) est enregistrée dans la mémoire (4).

12. Convertisseur LED réglable selon l'une des revendications précédentes,
la détermination de la valeur de correction ayant lieu par calcul au moyen de formules de calcul, enregistrées dans la zone de mémoire (4), du microcontrôleur (5).

13. Convertisseur LED réglable selon l'une des revendications précédentes,
la détermination de la valeur de correction ayant lieu en fonction de l'âge de la chaîne de LED (2).

14. Lampe à LED, plus particulièrement lampe à LED de rétrofit, comprenant un convertisseur LED selon l'une des revendications précédentes.

15. Procédé d'exploitation d'un convertisseur LED (1), le convertisseur LED (1) alimentant, à partir d'une valeur de réglage (3) prédéterminée d'un circuit de commande externe, une chaîne de LED (2) raccordée au convertisseur LED (1), avec un courant (I_{effA}, I_{effB}), avec les étapes de procédé suivantes :
- réglage au moins de la valeur moyenne en fonction du temps de l'amplitude du courant (I_{effA}, I_{effB}) à travers la chaîne LED (2) ainsi que du rapport cyclique (tₑᵢₙ/tₑᵢₙ-tₐᵤₛ) des impulsions de courant, pendant la durée d'activation (tₑᵢₙ) desquelles le courant s'écoule (I_{effA}, I_{effB}), afin d'obtenir la valeur de réglage (3) prédéterminée,
- réduction du rapport cyclique (tₑᵢₙ/tₑᵢₙ-tₐᵤₛ) des impulsions de courant à amplitude de courant (Iₘₐₓ) constante dans au moins une portion de tout l'intervalle de réglage en direction de valeurs de réglage plus faibles, jusqu'à ce que le rapport cyclique (tₑᵢₙ/tₑᵢₙ-tₐᵤₛ) atteigne une valeur limite inférieure prédéterminée,
- augmentation brusque du rapport cyclique (tₑᵢₙ/tₑᵢₙ-tₐᵤₛ) d'une valeur prédéterminé et diminution simultanée brusque de l'amplitude du courant (Iₘₐₓ) à une valeur réduite, moyennant quoi, pour une réduction supplémentaire de la valeur de réglage (3), lors d'une amplitude de courant (Iₘₐₓ) réduite de manière constante, le rapport cyclique (tₑᵢₙ/tₑᵢₙ-tₐᵤₛ) est à nouveau réduit,
**caractérisé en ce que**
le convertisseur LED (1) calcule ou lit une valeur de correction afin de compenser un changement de la lumière émise par la chaîne de LED (2), de façon à ce que, lors d'un saut de l'amplitude de courant, la coordonnée de chromaticité de la lumière de la chaîne de LED reste inchangée.
